# FASCICULE DE BREVET EUROPEEN

(11) **EP 0 298 888 B1**
(45) Date de publication et mention de la délivrance du brevet: **21.10.1992**
(21) Numéro de dépôt: 88450026.5
(22) Date de dépôt: 06.07.1988
(51) Int. Cl.: G07C 5/08

(54) **Procédé de saisie et lecture de données pour l'analyse de la conduite d'un véhicule routier**
Verfahren zum Erfassen und zum Lesen von Daten zur Analyse der Führungsweise eines Strassenfahrzeuges
Data collecting and reading method for analysing the driving of a road vehicle

(30) Priorité: 07.07.1987 FR 8709982
(43) Date de publication de la demande: 11.01.1989
(73) Titulaire: Lelièvre, Thierry, F-64370 Arthez de Bearn (FR); Lelièvre, Jean Luc, F-64370 Arthez de Bearn (FR)
(72) Inventeur: Lelièvre, Thierry, F-64370 Arthez de Bearn (FR); Lelièvre, Jean Luc, F-64370 Arthez de Bearn (FR)
(74) Mandataire: Kremer, Robert A.M.

(56) Documents cités:
- EP-A- 0 045 461
- EP-A- 0 177 020
- FR-A- 2 127 508
- FR-A- 2 152 612
- FR-A- 2 304 969
- US-A- 3 792 445

## Description

La présente invention est relative à un procédé de saisie et lecture de données séquentielles successives sur bande magnétique durant le temps de conduite d'un véhicule routier par un chauffeur afin de permettre aprés lecture de modifier et améliorer le comportement de ce dernier dans un but d'économie et de sécurité.

On connaît différents modes de saisie de données et lecture permettant au moyen de capteurs disposés pour mesurer le débit de la pompe à injection, connaître le rapport engagé de la boîte à vitesse, le régime du moteur, la vitesse du véhicule, l'intensité du freinage, etc..., qui reliés à un ou plusieurs calculateurs et/ou enregistreurs de données, d'aider à la conduite le chauffeur d'un véhicule, tel que décrit dans le brevet EP 007881 le chauffeur du véhicule est informé en permanence de maniére optique ou sonore de la meilleure sélection du rapport de la boîte à vitesses en fonction de la plage de régime du moteur, on connaît aussi par les brevets FR 2 200 997 et FR 2 232 805 un dispositif enregistreur continu d'actes ou gestes d'un chauffeur, tel que vitesse, freinage, change ment de direction, heures d'utilisation, longueur des trajets, etc... pour des raisons d'exploitation ou de réglementation, ledit enregistrement continu s'effectuant soit de maniére graphique sur un disque ou sur une bande magnétique selon un échantillonnage à cadence constante et connue, en éléments de données constantes et connues, tous ces dispositifs ne permettent pas l'analyse de la conduite d'un véhicule de manière rationnelle, ils sont destinés à être utilisés pour définir les responsabilités lors d'un accident.

On connaît également par US 3 792 445 un système d'enregistrement de données d'un vehicule qui prévoit l'enregistrement de paramètres sur une bande magnétique périodiquement ou à des intervalles de temps prédéterminés. Le mode d'enregistrement est réglé par une hostage indépendamment des conditions de fonctionnement du véhicule. Par ailleurs, on connaît par EP 0 045 461 un système électronique d'enregistrement de certains paramètres d'un véhicule sur un support magnétique. Comme les dispositifs mentionnés précédemment, aucun le ces systèmes d'enregistrement ne permet l'analyse rationnelle de la conduite d'un véhicule.

L'invention a pour but de pallier aux inconvénients précédemment exposés en proposant un procédé particulier de saisie et lecture de données séquentielles successives sur un support d'enregistrement tel que bande magnétique durant le temps de conduite d'un véhicule routier pour l'analyse de la conduite dudit véhicule consistant à enregistrer simultanément un ensemble de paramètres.

Selon l'invention, pour chaque séquence, cinq paramètres sont enregistrés en parties consécutives, les dits cinq paramètres étant: le numéro de repère correspondant à une fréquence choisie selon un régime prédéterminé d'un organe tournant du moteur ou accessoire en amont de l'embrayage, le nombre de tours/seconde d'un organe tournant en aval de la boîte de vitesses, l'action de freinage ou non, l'alimentation ou non en carburant et le temps écoulé en secondes par rapport à la mise en route du moteur ou à l'introduction du support d'enregistrement dans un enregistreur, l'enregistrement étant provoqué par un changement du numéro de repère ou de l'action de freinage ou de l'alimentation en carburant, de telle sorte qu'à la lecture dudit support d'enregistrement, les paramètres inscrits permettent de déterminer le rapport des pignons engagés dans la boîte de vitesses, les accélérations, le cas d'une utilisation en frein moteur, les décélérations, l'inscription de l'action de freinage ou non ainsi que celle de l'alimentation en carburant.

De préférence, intermédiairement entre l'enregistrement des séquences, les minutes écoulées sont enregistrées. Avantageusement, lors de l'introduction du support d'enregistrement dans l'enregistreur, le quantième, l'heure, les minutes et secondes sont enregistrées.

Selon un mode particulier de realisation de l'invention, on réalise le procédé de saisie et lecture de données pour l'analyse de la conduite d'un véhicule routier au moyen de deux émetteurs, l'un branché mécaniquement sur tout organe en rotation en amont de l'embrayage tel que prise du compte-tours moteur et l'autre sur tout organe tournant en aval de la boîte de vitesses tel que la prise du compteur de vitesse en sortie de la boîte de vitesses côté transmission afin d'émettre des impulsions électriques par tour et deux contacts électriques, l'un relié à la pédale de freinage, l'autre sur l'alimentation en carburant du moteur, de sorte que suivant la variation du nombre d'impulsions/seconde émises à chaque tour du compte-tours dépendant du régime moteur lesdites impulsions lors de leur passage sur la fréquence d'un des repères prédéterminés selon le régime du moteur provoquent l'enregistrement séquen tiel simultané de cinq paramètres sur un support d'enregistrement tel que bande magnétique, notamment le numéro de repère correspondant à un régime prédéterminé du moteur, le nombre de tours/seconde de la transmission, le repère de freinage ou non freinage, le repère de l'alimentation en carburant ou la non alimentation et le temps écoulé en secondes par rapport à la mise en route du moteur ou l'introduction du support d'enregistrement dans l'enregistreur
De manière à parfaire l'analyse de la conduite du véhicule, tout chan gement de polarité du contact électrique relié à la pédale de freinage provoque systématiquement l'enregistrement des cinq paramètres indépendants du régime moteur.

D'autres caractéristiques et avantages de l'invention ressortiront plus clairement de la description qui va suivre faite en regard des schémas joints donnés à titre d'exemple non limitatifs, où :
- la figure 1 est la découpe séquentielle instantanée des cinq paramètres,
- la figure 2, l'enregistrement des paramètres en cours d'utilisation.

Tel que représenté figure 1, l'enregistrement instantané sur bande magnétique des cinq paramètres se décompose en cinq parties consécutives, notamment la partie 1 où s'insère un numéro de repère choisi correspondant à une fréquence et à un régime prédéterminé du moteur, chaque passage du régime moteur sur une fréquence d'un des repères engendrant l'inscription simultanée des cinq paramètres, les repères à titre de choix préférentiel se décomposent comme suit à titre d'exemple :

La partie 2 le nombre de tours/seconde instantané de la transmission, la partie 3 l'action de freinage repère 1 ou non freinage repère 0, la partie 4 l'alimentation en carburant repère 1 ou non alimentation repère 0, la partie 5 le temps écoulé en secondes par rapport à l'introduction dans l'enregistreur du support d'enregistrement, le quantième, l'heure, les minutes et secondes du temps présent sont inscrites immédiatement lors de ladite introduction du support d'enregistrement, intermédiairement entre l'enregistrement des séquences les minutes écoulées sont enregistrées.

Tel que représenté figure 2, afin d'illustrer un enregistrement sur bande magnétique, il est représenté en début de bande ou lors de l'introduction de la bande dans l'enregistreur en 6, le quantième, l'heure, les minutes et secondes puis dès que le moteur tourne une séquence s'enregistre, en 1 le repère 1 indiquant que le moteur tourne entre 300 tours/minute et 1200 tours/minute, en 2 le repère 0 indiquant que la transmission ne tourne pas, en 3 le repère 0 que le frein principal n'est pas en fonction, en 4 repère 1 que l'injection est en fonction et en 5 le repère 3 indiquant qu'il s'est écoulé trois secondes depuis l'introduction de la bande magnétique dans l'enregistreur, en deuxième séquence en 1 le repère 2 le moteur tournant entre 1200 et 1400 tours/minute , en 2 le chiffre 20 que la transmission tourne de 20/10ème tours/seconde, en 3 le repère 0 comme déjà décrit, en 4 le repère 1 et en 5 le repère 21 indiquant que vingt et une secondes se sont écoulées après l'introduction de la bande magnétique et ainsi de suite, comme précédemment décrit les minutes écoulées à compter de l'introduction de la bande magnétique s'inscrivent en 7 entre deux séquences.

Il va de soi que les paramètres inscrits successivement sur la bande et lors de la lecture de cette dernière permettent de déterminer aisément, le rapport des pignons engagés de la boîte de vitesses et de ce fait les accélérations, les cas d'une utilisation en frein moteur et toutes décélérations, l'inscription de l'action de freinage ou non ainsi que celle de l'alimentation en carburant, les deux derniers enregistrements et/ou paramètres permettent d'analyser les paramètres précédents.

## Revendications

1. Procédé de saisie et lecture de données séquentielles successives sur un support d'enregistrement tel que bande magnétique durant le temps de conduite d'un véhicule routier pour l'analyse de la conduite dudit véhicule, consistant à enregistrer simultanément un ensemble de paramètres, caractérisé en ce que, pour chaque séquence, cinq paramètres sont enregistrés en parties consécutives, lesdits cinq paramètres étant: le numéro de repère correspondant à une fréquence choisie selon un régime prédéterminé d'un organe tournant du moteur ou accessoire en amont de l'embrayage, le nombre de tours/seconde d'un organe tournant en aval de la boîte de vitesses, l'action de freinage ou non, l'alimentation ou non en carburant et le temps écoulé en secondes par rapport à la mise en route du moteur ou à l'introduction du support d'enregistrement dans un enregistreur, l'enregistrement étant provoqué par un changement du numéro de repère ou de l'action de freinage ou de l'alimentation en carburant, de telle sorte qu'à la lecture dudit support d'enregistrement, les paramètres inscrits permettent de déterminer le rapport des pignons engagés dans la boîte de vitesses, les accélérations, le cas d'une utilisation en frein moteur, les décélérations, l'inscription de l'action de freinage ou non ainsi que celle de l'alimentation en carburant.

2. Procédé selon la revendication 1, caractérisé en ce qu'intermédiairement entre l'enregistrement des séquences, les minutes écoulées sont enregistrées.

3. Procédé selon la revendication 1, caractérisé en ce que lors de l'introduction du support d'enregistrement dans l'enregistreur, le quantième, l'heure, les minutes et secondes sont enregistrées.

4. Procédé selon l'une des revendications précédentes, caractérisé en ce qu'on utilise deux émetteurs branchés mécaniquement l'un sur l'organe tournant en amont de l'embrayage et l'autre sur l'organe tournant en aval de la boîte de vitesses, et deux contacts électriques reliés l'un à la pédale de freinage et l'autre à l'alimentation en carburant du moteur.

## Claims

1. Method for collecting and reading successive sequential data on a recording medium such as a magnetic tape during the time of driving a road vehicle for analysing the driving of the said vehicle, consisting in simultaneously recording a set of parameters, characterised in that, for each sequence, five parameters are recorded in consecutive parts, the said five parameters being: the reference number corresponding to a frequency chosen according to a predetermined speed of a rotating member of the engine or an accessory upstream of the clutch, the number of revolutions per second Of a rotating member downstream of the gearbox, the action of braking or not, the supply or not with fuel and the elapsed time in seconds in relation to the Starting of the engine or to the introduction of the recording medium into a recorder, the recording being caused by a change in the reference number or in the action of braking or in the fuel supply, such that, on reading the said recording medium, the recorded parameters enable the ratio of the gears engaged in the gearbox, the accelerations, the event of an engine-brake use, the decelerations, the recording of the action of braking or not and that of the fuel supply are determined.

2. Method according to Claim 1, characterised in that intermediately between the recording of the sequences, the elapsed minutes are recorded.

3. Method according to Claim 1, characterised in that during the introduction of the recording medium into the recorder, the date, the hour, the minutes and seconds are recorded.

4. Method according to one of the preceding claims, characterised in that two emitters mechanically connected, one to the rotating member upstream of the clutch and the other to the rotating member downstream of the gearbox, and two electrical contacts connected, one to the brake pedal and the other to the fuel supply of the engine, are used.

## Patentansprüche

1. Verfahren zum Erfassen und zum Lesen von aufeinanderfolgenden Folgedaten auf einem Aufzeichnungsträger wie einem Magnetband während des Fahrens eines Straßenfahrzeuges zur Analyse der Fahrweise Jenes Fahrzeuges, das darin besteht, daß eine Gruppe von Parametern zur gleichen Zeit aufgezeichnet wird, dadurch gekennzeichnet, daß für jede Folge die folgenden fünf Parameter in aufeinanderfolgenden Teilen aufgezeichnet werden: die einer Taktzahl entsprechende Kennzahl, wobei die Taktzahl gemäß eines vorbestimmten Betriebszustandes eines sich drehenden Teils oder einer sich drehenden Komponente des Motors vor der Kupplung gewählt ist, die Anzahl der Umdrehungen pro Sekunde eines sich drehenden Teils nach dem Getriebe, ob gebremst wird oder nicht, ob Kraftstoff zugeführt wird oder nicht, sowie die Zeit, die seit dem Anlassen des Motors oder seit dem Einführen des Aufzeichnungsträgers in ein Aufzeichnungsgerät verstrichen ist in Sekunden, wobei die Aufzeichnung von einer Änderung der Kennzahl, durch den Einsatz der Bremsen oder durch die Zuführung von Kraftstoff so ausgelöst wird, daß sich beim Lesen Jenes Aufzeichnungsträgers mit Hilfe der aufgezeichneten Parameter das Verhältnis der in Eingriff gekommenen Zahnräder im Getriebe, die Beschleunigungen, der eventuelle Einsatz der Motorbremse, die Geschwindigkeitsabnahmen, die Aufzeichnung eines eventuellen Bremseneinsatzes und die Zuführung von Kraftstoff bestimmen läßt.

2. Verfahren nach Anspruch 1, dadurch gekennzeichnet, daß zwischen dem Aufzeichnen der einzelnen Folgen die verstrichenen Minuten aufgezeichnet werden.

3. Verfahren nach Anspruch 1, dadurch gekennzeichnet, daß beim Einführen des Aufzeichnungsträgers in das Aufzeichnungsgerät das Datum, die Uhrzeit, die Minuten und Sekunden aufgezeichnet werden.

4. Verfahren nach einem der vorhergehenden Ansprüche, dadurch gekennzeichnet, daß zwei Meßwertgeber verwendet werden, die mechanisch jeweils an dem sich drehenden Teil vor der Kupplung und an dem sich drehenden Teil nach dem Getriebe angeschlossen sind, sowie zwei elektrische Kontakte, wobei der eine mit dem Bremspedal und der andere mit der Kraftstoffzuführung zum Motor verbunden ist.
